# EUROPÄISCHE PATENTSCHRIFT

(11) **EP 1 110 034 B1**
(45) Veröffentlichungstag und Bekanntmachung des Hinweises auf die Patenterteilung: **23.04.2003**
(21) Anmeldenummer: 99952372.3
(22) Anmeldetag: 12.08.1999
(51) Int. Cl.: F23D 17/00, F23R 3/34, F23R 3/20

(54) **BRENNERANORDNUNG MIT PRIMÄREM UND SEKUNDÄREM PILOTBRENNER**
BURNER ARRANGEMENT WITH PRIMARY AND SECONDARY PILOT BURNERS
SYSTEME DE BRULEURS COMPORTANT UN BRULEUR A FLAMME PILOTE PRIMAIRE ET UN BRULEUR A FLAMME PILOTE SECONDAIRE

(30) Priorität: 27.08.1998 DE 19839085
(43) Veröffentlichungstag der Anmeldung: 27.06.2001
(73) Patentinhaber: SIEMENS AKTIENGESELLSCHAFT, 80333 München (DE)
(72) Erfinder: BERENBRINK, Peter, D-46045 Oberhausen (DE)
(86) Internationale Anmeldenummer: DE9902520
(87) Internationale Veröffentlichungsnummer: WO00012936

(56) Entgegenhaltungen:
- EP-A- 0 193 838
- EP-A- 0 747 636
- US-A- 5 782 627

## Beschreibung

Die vorliegende Erfindung betrifft eine Brenneranordnung für eine Feuerungsanlage, insbesondere eine Gasturbinenbrennkammer mit einem Hauptbrenner und einem zentral darin angeordneten primären Pilotbrenner, der zum Zünden und/oder zum Stabilisieren der Verbrennung des Hauptbrenners dient.

Brenneranordnungen der gattungsgemäßen Art sind oft für verschiedene Brennstoffe und verschiedene Betriebsweisen ausgelegt, wobei es im Hinblick auf weltweit immer strengere Bestimmungen zum Ausstoß von Schadstoffen große Anstrengungen gibt, die Anordnungen und Betriebsweisen so zu verbessern, daß der Schadstoffausstoß verringert wird.

Besonders umweltfreundliche Brenner mit einem geringen Ausstoß an NOx sind aus der EP 0 108 361 B1 und der EP 0 193 838 B1 bekannt. Da es bei der vorliegenden Erfindung um eine Weiterbildung gerade auch solcher Brenner geht, wird auf den Inhalt dieser beiden Schriften vollinhaltlich Bezug genommen.

Die DE 196 10 930 A1 offenbart einen Brenner für einen Wärmeerzeuger. Bei einem Brenner, der im wesentlichen aus einem Drallerzeuger für einen Verbrennungsluftstrom und aus Mitteln zur Eindüsung eines Brennstoffs in den Verbrennungsluftstrom besteht, ist stromab des erwähnten Drallerzeugers eine Mischstrecke angeordnet. Diese Mischstrecke weist innerhalb einer ersten Teilstrecke eine Anzahl von in Strömungsrichtung verlaufenden Übergangskanälen, welche die nahtlose Überführung der im Drallerzeuger gebildeten Strömung in ein nachgeschaltetes Mischrohr sicherstellen. Die Austrittsebene dieses Mischrohrs zur Brennkammer ist mit einer Abschlußkante ausgebildet, welche der Stabilisierung und Vergrößerung einer sich im Strom abbildenden Rückströmzone dient. Konzentrisch zur Mischstrecke ist eine Anzahl Mischelemente vorgesehen, welche der Bildung eines Gemischs aus Verbrennungsluft und einem Brennstoff dienen. Dieses Gemisch aus dem jeweiligen Mischelement bildet dann jeweils eine Pilotstufe der Brennkammer.

Obwohl bei den bekannten Brenneranordnungen durch konstruktive Maßnahmen und die Betriebsweise kritische Zustände der Brenner weitestgehend vermieden werden können, so gibt es doch die Möglichkeit, insbesondere wenn die Brenneranordnung im Vormischbetrieb betrieben wird, d.h. wenn Brennstoff und Luft schon vor der Verbrennungszone intensiv miteinander gemischt werden, daß die Verbrennung in einer Feuerungsanlage Fluktuationen aufweist und manchmal instabil wird, was sich beispielsweise durch ein Brummen der Feuerungsanlage äußern kann. Dabei kann gelegentlich auch die Flamme in einen Teilbereich eines der Brenner zurückschlagen, was wegen dadurch verursachter Temperaturerhöhungen an Brennerbauteilen und wegen eines dabei auftretenden erhöhten Schadstoffausstoßes unerwünscht ist.

Aufgabe der vorliegenden Erfindung ist es, bei den bekannten Brenneranordnungen eine stärkere Stabilisierung der Verbrennung zu schaffen und dadurch ein Brummen der Feuerungsanlage durch instabile Verbrennung und das Zurückschlagen der Flamme in Teilbereiche eines Brenners zu vermeiden.

Zur Lösung dieser Aufgabe dient eine Brenneranordnung gemäß dem Anspruch 1.

Bevorzugte und besonders vorteilhafte Ausführungsformen sind in den abhängigen Ansprüchen angegeben.

Eine solche Brenneranordnung für eine Feuerungsanlage, insbesondere eine Gasturbinenbrennkammer, weist einen Hauptbrenner und einen zentral darin angeordneten primären Pilotbrenner auf, der zum Zünden und/oder zum Stabilsieren der Verbrennung des Hauptbrenners dient. Einzelheiten über solche Brenner, die wegen der unterschiedlichen Möglichkeiten der Betriebsweise und Brennstoffversorgung auch Hybridbrenner genannt werden, sind zum Beispiel in der EP 0 108 361 B1 und der EP 0 193 838 B1 beschrieben. Erfindungsgemäß wird eine solche Brenneranordnung nunmehr zusätzlich mit einem sekundären Pilotbrenner ausgestattet, wobei dieser im Auslaßbereich des Hauptbrenners eine Mehrzahl von Auslaßöffnugen aufweist. Durch aus diesen Auslaßöffnungen austretenden Brennstoff beziehungsweise ein Gemisch aus Luft und Brennstoff bildet sich ein Flammenkranz, der die aus dem Hauptbrenner austretende Flamme etwa ringförmig umgibt und diese dadurch zusätzlich stabilisiert. Während der primäre Pilotbrenner zentral quasi von innen heraus die Verbrennung stützt, kann der sekundäre Pilotbrenner zur Stabilisierung von außen beitragen, ohne das Prinzip der Verbrennung mit Rezirkulation, wie es die Brenner nach dem Stand der Technik haben, negativ zu beeinflussen. Das zur stabilen Verbrennung in der Flamme des Brenners wichtige äußere Rezikulationsgebiet wird durch den sekundären Pilotbrenner sogar verstärkt.

Besonders bevorzugt ist der sekundäre Pilotbrenner durch einen im Auslaßbereich des Hauptbrenners umlaufenden Ringkanal ausgebildet, der mit einer Brennstoffzuleitung verbunden ist und mit den Auslaßöffnungen in Verbindung steht. Der umlaufende Ringkanal umgibt den Auslaßbereich des Hauptbrenners quasi wie ein Kragen, in welchem die Auslaßöffnungen angeordnet sind, vorzugsweise nach innen in Richtung auf das Zentrum des Auslaßbereiches gerichtet.

Um weder in der Anzahl, noch in der Querschnittsfläche der Auslaßöffnungen begrenzt zu sein, wird in einem besonders bevorzugten Ausführungsbeispiel der umlaufende Ringkanal in einen unteren Ringkanal und einen oberen Ringkanal unterteilt, welche über eine Drosselstelle miteinander verbunden sind, wobei der obere Ringkanal mit der Brennstoffzuleitung verbunden ist und der untere Ringkanal mit den Auslaßöffnungen in Verbindung steht. Auf diese Weise wird die Brennstoffmenge des sekundären Pilotbrenners durch die Drosselstelle bestimmt und nicht durch den Querschnitt der Auslaßöffnungen und deren Anzahl. Dadurch wirkt der untere Ringkanal wie eine Resonanzkammer, so daß die an den Auslaßöffnungen ausströmende Brennstoffmenge vom Außendruck beeinflußt wird, was bei geeigneter Auslegung und Dimensionierung dieses unteren Ringkanals bei Druckschwingungen, also beispielsweise beim Brummen der Brenneranordnung, stark dämpfend wirkt.

Die Auslaßöffnungen können erfindungsgemäß bevorzugt mit etwa gleichen Abständen ringförmig im Auslaßbereich des Hauptbrenners angeordnet sein. Diese Anordnung ist symmetrisch nach allen Seiten und führt zu einer allseitigen gleichmäßigen Stabilisierung.

Alternativ ist es auch möglich, die Auslaßöffnungen mit unterschiedlichen Abständen ringförmig im Auslaßbereich des Hauptbrenners anzuordnen, was insbesondere bei Brennkammeranordnungen mit mehreren Brennern sinnvoll ist, um Häufungen von Aulaßöffnungen in Bereichen, in denen sich zwei Brenner sehr nahe kommen, zu vermeiden. Außerdem neigt eine ungleichmäßige Verteilung der Auslaßöffnungen weniger zum Schwingen und damit zu Instabilitäten als eine gleichmäßige, weil sich bei Druckstößen durch unterschiedliche Abstände auch unterschiedliche Laufzeiten der Druckwellen zu oder von den einzelnen Auslaßdüsen ergeben, was zumindest teilweise zu einer gegenseitigen Auslöschung solcher Druckwellen führt und damit Instabilitäten dämpft.

Auch bezüglich der Form der Auslaßöffnungen besteht ein breiter Spielraum. Insbesondere bevorzugt werden erfindungsgemäß runde oder ovale Auslaßöffnungen, die besonders einfach herstellbar sind.

Je nach Brenngeometrie können die Auslaßöffnungen jedoch auch eine polygonale Berandung haben, insbesondere die Form eines Dreiecks mit in Gasströmungsrichtung zeigender Spitze.

Die Brenneranordnung mit dem sekundären Pilotbrenner ist erfindungsgemäß so ausgelegt, daß zwischen 0 und 10 % der bei Grundlast von der Brenneranordnung benötigten Brennstoffmenge den Auslaßöffnungen zuführbar sind, insbesondere in Form von Brenngas. Je nach Betriebsweise der Brenneranordnungen kann es sinnvoll sein, den zentralen primären Pilotbrenner, der erfindungsgemäß nunmehr durch den sekundärem Pilotbrenner unterstützt wird, in seiner Brennstoffzufuhr entsprechend zu drosseln, um insgesamt den Anteil an Brennstoff, der durch die Pilotbrenner zugeführt wird, nicht übermäßig zu erhöhen.

Bei den Brenneranordnungen nach dem Stand der Technik ist es bekannt, daß der Hauptbrenner und der primäre Pilotbrenner im Vormischbetrieb, im Diffusionsbetrieb oder in einem Mischbetrieb aus beiden Betriebsarten betreibbar sind, wobei der Hauptbrenner und der primäre Pilotbrenner auch für wahlweisen Betrieb mit flüssigen und gasförmigen Brennstoffen ausgelegt sein können. Alle diese Betriebsweisen sind auch bei einer Brenneranordnung gemäß der vorliegenden Erfindung möglich. Zusätzlich ist es auch möglich, den sekundären Pilotbrenner mit einem vorgemischten Gemisch aus Brennstoff und Luft als Vormischbrenner zu betreiben, was insbesondere zur Reduzierung der Erzeugung von Stickoxyden beiträgt.

Die Zeichnung zeigt den unteren Teil einer Brenneranordnung, wie sie zum Beispiel in der EP 0 193 838 B1 ausführlich beschrieben ist. Die aus dieser Schrift bekannten Komponenten sind daher nur schematisch dargestellt und teilweise auch weggelassen.

Beim Lastbetrieb einer solchen Brenneranordnung wird ein Hauptbrenner 1 mit Hauptverbrennungsluft 2 versorgt in welche feinverteilt in einer Hauptbrenngaseindüsung 3 Brenngas und/oder in einer Hauptbrennöleindüsung 4 Brennöl eingedüst wird. Dies erfolgt im Bereich eines Hauptdrallerzeugers 5, insbesondere in Form eines Diagonalgitters. Auf diese Weise wird der Brennstoff mit der Hauptverbrennungsluft vorgemischt, so daß sich eine schadstoffarme Verbrennung erreichen läßt. Im Zentrum des Hauptbrenners 1 befindet sich in an sich bekannter Weise ein Pilotbrenner 15 zum Zünden und/oder zur Stabilisierung der Hauptflamme, dessen Verbrennungsluft durch einen Luftkanal 6 zugeführt wird. Für den Betrieb dieses Pilotbrenners als Diffusionsbrenner gibt es einen zentralen Brennstoffkanal 7. Um den Pilotbrenner 15 auch als Vormischbrenner betreiben zu können, gibt es zusätzlich einen äußeren Brennstoffkanal 8. Grundsätzlich kann diese bekannte Brenneranordnung in sehr verschiedenen Betriebsweisen betrieben werden unter Verwendung verschiedener Brennstoffe, weshalb solche Brenner auch als Hybridbrenner bezeichnet werden.

Erfindungsgemäß befindet sich am unteren äußeren Rand des Hauptbrenners 1 ein Ringkanal 9, welcher mit Auslaßöffnungen 10 in Verbindung steht, welche im Auslaßbereich des Hauptbrenners 1 ringförmig angeordnet sind. Die Abstände dieser Auslaßöffnungen können je nach Bedarf gleichmäßig oder ungleichmäßig sein. Auch die Formen und Querschnittsflächen dieser Auslaßöffnungen 10 sind je nach Bedarf in weiten Grenzen variierbar, wobei gleichmäßig verteilte runde Auslaßöffnungen 10 bevorzugt werden. Im vorliegenden Ausführungsbeispiel weist die Brennstoffversorgung der Auslaßöffnungen 10 einen unteren Ringkanal 9 auf, der über eine Drosselstelle mit einem oberen Ringkanal 11 in Verbindung steht, welcher wiederum über eine Brennstoffzuleitung 13 und ein Ventil 14 mit Brennstoff, vorzugsweise Brenngas, versorgt wird. Bei dieser Ausführungsform ist der Druck in dem oberen Ringkanal 11 etwa konstant, da der Hauptdruckverlust an der Drosselstelle 12 auftritt. Der untere Ringkanal 9 kann äußere Druckschwingungen in der Flamme des Hauptbrenners teilweise ausgleichen und wirkt so als eine Art Resonanzkammer. Ist der Druck in der Flamme hoch, so strömt kurzzeitig nur wenig Brennstoff durch die Auslaßöffnungen 10 des sekundären Pilotbrenners, bei wieder abfallendem Außendruck strömt mehr Brenngas nach. Dieses Verhalten dämpft Außenschwingungen und vermindert damit das Brummen, welches bei Instabilitäten der Flammen in einer Feuerungsanlage auftreten kann.

Die vorliegende Erfindung eignet sich besonders zur zusätzlichen Stabilisierung von Brenneranordnungen in Gasturbinenkammern und vermeidet das Zurückschlagen der Flamme in einer Brenneranordnung oder vermindert zumindest das sich daraus ergebende Brummen.

## Patentansprüche

1. Brenneranordnung für eine Feuerungsanlage, insbesondere eine Gasturbinenbrennkammer, mit einem Hauptbrenner (1) und einem zentral darin angeordneten primären Pilotbrenner (15), der zum Zünden und/oder zum Stabilisieren der Verbrennung des Hauptbrenners dient,
**dadurch gekennzeichnet, daß** im Auslaßbereich des Hauptbrenners (1) ein sekundärer Pilotbrenner mit einer Mehrzahl von Auslaßöffnungen (10) angeordnet ist, wobei im Auslaßbereich des Hauptbrenners (1) ein umlaufender Ringkanal (9, 11) angeordnet ist, der mit einer Brennstoffzuleitung (13) verbunden ist und mit den Auslaßöffnungen (10) in Verbindung steht und wobei die Auslaßöffnungen (10) in Richtung auf das Zentrum des Auslaßbereichs gerichtet sind.

2. Brenneranordnung nach Anspruch 1,
**dadurch gekennzeichnet, daß** der umlaufende Ringkanal einen unteren Ringkanal (9) und einen oberen Ringkanal (11) aufweist, welche über eine Drosselstelle (12) miteinander verbunden sind, wobei der obere Ringkanal (11) mit der Brennstoffzuleitung (13) verbunden ist und der untere Ringkanal (9) mit den Auslaßöffnungen (10) in Verbindung steht.

3. Brenneranordnung nach Anspruch 1 oder 2,
**dadurch gekennzeichnet, daß** die Ausläßöffnungen (10) mit etwa gleichen Abständen ringförmig im Auslaßbereich des Hauptbrenners (1) angeordnet sind.

4. Brenneranordnung nach Anspruch 1, 2 oder 3,
**dadurch gekennzeichnet, daß** die Auslaßöffnungen (10) mit unterschiedlichen Abständen ringförmig im Auslaßbereich des Hauptbrenners (1) angeordnet sind.

5. Brenneranordnung nach einem der vorhergehenden Ansprüche,
**dadurch gekennzeichnet, daß** die Auslaßöffnungen (10) rund oder oval sind.

6. Brenneranordnung nach einem der Ansprüche 1 bis 4,
**dadurch gekennzeichnet, daß** die Auslaßöffnungen (10) eine polygonale Berandung haben, insbesondere in Form eines Dreiecks mit in Gasströmungsrichtung zeigender Spitze.

7. Brenneranordnung nach einem der vorhergehenden Ansprüche,
**dadurch gekennzeichnet, daß** Brennstoffzuleitung (13), umlaufender Ringkanal (9, 11) und Auslaßöffnungen (10) so ausgelegt sind, daß zwischen 0 und 10 % der bei Grundlast von der Brenneranordnung benötigten Brennstoffmenge den Auslaßöffnungen (10) zuführbar sind, insbesondere in Form von Brenngas.

8. Brenneranordnung nach einem der vorhergehenden Ansprüche,
**dadurch gekennzeichnet, daß** der Hauptbrenner (1) und der primäre Pilotbrenner (15) im Vormischbetrieb, im Diffusionsbetrieb oder in einem Mischbetrieb aus beiden Betriebsarten betreibbar sind, wobei der Hauptbrenner (1) und der primäre Pilotbrenner (15) auch für wahlweisen Betrieb mit flüssigen und gasförmigen Brennstoffen ausgelegt sein können.

9. Brenneranordnung nach einem der vorhergehenden Ansprüche,
**dadurch gekennzeichnet, daß** der sekundäre Pilotbrenner mit einem vorgemischten Gemisch aus Brennstoff und Luft als Vormischbrenner betreibbar ist.

## Claims

1. Burner arrangement for a firing installation, in particular a gas turbine combustion chamber, having a main burner (1) and, arranged centrally within it, a primary pilot burner (15) which is used for igniting and/or for stabilizing the combustion of the main burner, **characterized in that** a secondary pilot burner with a plurality of outlet openings (10) is arranged in the outlet region of the main burner (1), a peripheral annular duct (9, 11) being arranged in the outlet region of the main burner (1), which annular duct (9, 11) is connected to a fuel supply line (13) and is in connection with the outlet openings (10) and the outlet openings (10) being directed in the direction towards the centre of the outlet region.

2. Burner arrangement according to Claim 1, **characterized in that** the peripheral annular duct has a lower annular duct (9) and an upper annular duct (11), which are connected together by means of a throttle location (12), the upper annular duct (11) being connected to the fuel supply line (13) and the lower annular duct (9) being in connection with the outlet openings (10).

3. Burner arrangement according to Claim 1 or 2, **characterized in that** the outlet openings (10) are arranged in a ring, at approximately equal distances apart, in the outlet region of the main burner (1).

4. Burner arrangement according to Claim 1, 2 or 3, **characterized in that** the outlet openings (10) are arranged in a ring, at different distances apart, in the outlet region of the main burner (1).

5. Burner arrangement according to one of the preceding claims, **characterized in that** the outlet openings (10) are round or oval.

6. Burner arrangement according to one of Claims 1 to 4, **characterized in that** the outlet openings (10) have a polygonal edge, in particular in the form of a triangle with apex pointing in the gas flow direction.

7. Burner arrangement according to one of the preceding claims, **characterized in that** fuel supply line (13), peripheral annular duct (9, 11) and outlet openings (10) are designed in such a way that between 0 and 10% of the fuel quantity required at base load of the burner arrangement can be supplied to the outlet openings (10), in particular in the form of fuel gas.

8. Burner arrangement according to one of the preceding claims, **characterized in that** the main burner (1) and the primary pilot burner (15) can be operated in premixed operation, in diffusion operation or in a mixed operation of both types of operation, it being also possible to design the main burner (1) and the primary pilot burner (15) for optional operation with liquid and gaseous fuels.

9. Burner arrangement according to one of the preceding claims, **characterized in that** the secondary pilot burner can be operated as a premixing burner with a premixed mixture of fuel and air.

## Revendications

1. Dispositif de brûleur pour un système à foyer, notamment une chambre de combustion de turbine à gaz, comprenant un brûleur (1) principal et un brûleur (15) pilote primaire qui y est disposé centralement et qui sert à amorcer et/ou à stabiliser la combustion du brûleur primaire,
**caractérisé en ce qu'**il est disposé dans la partie de sortie du brûleur (1) principal un brûleur primaire secondaire ayant une multiplicité d'orifices (10) de sortie et il est disposé dans la partie de sortie du brûleur (1) principal un canal (9, 11) annulaire qui fait le tour, qui communique avec un conduit (13) d'admission de combustible et qui est en communication avec les orifices (10) de sortie et les orifices (10) de sortie sont dirigés dans la direction du centre de la partie de sortie.

2. Dispositif de brûleur suivant la revendication 1,
**caractérisé en ce que** le canal annulaire faisant le tour comprend un canal (9) annulaire inférieur et un canal (11) annulaire supérieur, qui communiquent entre eux par un point (12) d'étranglement, le canal (11) annulaire supérieur communiquant avec le conduit (13) d'admission du combustible et le canal (9) annulaire inférieur étant en communication avec les orifices (10) de sortie.

3. Dispositif de brûleur suivant la revendication 1 ou 2,
**caractérisé en ce que** les orifices (10) de sortie sont disposés annulairement à des intervalles à peu près égaux dans la partie de sortie du brûleur (1) principal.

4. Dispositif de brûleur suivant la revendication 1, 2 ou 3,
**caractérisé en ce que** les orifices (10) de sortie sont disposés à des intervalles différents annulairement dans la partie de sortie du brûleur (1) principal.

5. Dispositif de brûleur suivant l'une des revendications précédentes,
**caractérisé en ce que** les orifices (10) de sortie sont circulaires ou ovales.

6. Dispositif de brûleur suivant l'une des revendications 1 à 4,
**caractérisé en ce que** les orifices (10) de sortie ont une bordure polygonale, notamment sous la forme d'un triangle ayant un sommet pointant dans la direction d'écoulement des gaz.

7. Dispositif de brûleur suivant l'une des revendications précédentes,
**caractérisé en ce que** le conduit (13) d'admission de combustible, le canal (9, 11) annulaire faisant le tour et les orifices (10) de sortie sont conçus de façon à ce qu'entre 0 et 10 % de la quantité de combustible nécessaire pour la charge de base du dispositif de brûleur puisse être envoyé aux orifices (10) de sortie, notamment sous la forme de gaz combustible.

8. Dispositif de brûleur suivant l'une des revendications précédentes,
**caractérisé en ce que** le brûleur (1) principal et le brûleur (15) pilote primaire peuvent fonctionner en fonctionnement en prémélange, en fonctionnement en diffusion ou en un fonctionnement mixte comprenant les deux types de fonctionnement, le brûleur (1) principal et le brûleur (15) pilote primaire pouvant être conçus aussi pour fonctionner à volonté avec du combustible liquide et du combustible gazeux.

9. Dispositif de brûleur suivant l'une des revendications précédentes,
**caractérisé en ce que** le brûleur pilote secondaire peut fonctionner avec un mélange prémélangé constitué de combustible et d'air en tant que brûleur à prémélange.
